# EUROPÄISCHE PATENTSCHRIFT

(11) **EP 0 094 045 B1**
(45) Veröffentlichungstag und Bekanntmachung des Hinweises auf die Patenterteilung: **16.08.1989**
(21) Anmeldenummer: 83104437.5
(22) Anmeldetag: 05.05.1983
(51) Int. Cl.: H01H 50/54, H01H 1/20

(54) **Kontaktanordnung für Relais**
Contact arrangement for a relay
Disposition de contact pour relais

(30) Priorität: 10.05.1982 DE 3217528
(43) Veröffentlichungstag der Anmeldung: 16.11.1983
(73) Patentinhaber: SIEMENS AKTIENGESELLSCHAFT, 80333 München (DE)
(72) Erfinder: Schedele, Helmut, Dipl.-Ing., D-8918 Diessen 3 (DE)

(56) Entgegenhaltungen:
- EP-A- 0 017 129
- CH-A- 367 874
- DE-C- 1 126 479
- FR-A- 673 798
- FR-A- 2 257 990

## Beschreibung

Die Erfindung bezieht sich auf eine Kontaktanordnung für Relais mit einander gegenüberstehenden feststehenden und beweglichen Kontaktelementen, wobei mindestens ein feststehendes Brückenkontaktelement und mindestens ein weiteres feststehendes Kontaktelement angeordnet sind und diesen mindestens ein bewegliches Brückenkontaktelement und mindestens ein weiteres bewegliches Kontaktelement derart versetzt gegenüberstehen, daß bei Betätigung die feststehenden und die beweglichen Kontaktelemente alle in Reihe schaltbar sind.

Brückenkontaktanordnungen sind bei Schützen, aber auch bei Relais, seit langem bekannt. Sie dienen dazu, um bei vorgegebenem Kontaktabstand auch große Ströme sicher ein- und abschalten zu können. Diese bekannten Kontaktanordnungen besitzen jeweils ein bewegliches Brükkenkontaktelement, welches die beiden gegenüberstehenden stationären, mit jeweils einem Anschluß versehenen Kontaktelemente überbrückt.

Eine Kontaktanordnung der eingangs genannten Art ist bereits aus der DE-C-1 126 479 bekannt, wobei bereits mehrere Brückenkontakte in Serie geschaltet sind. Allerdings handelt es sich auch dort um die Kontaktanordnung eines Schaltschützes mit starren Schaltstücken, welche von Isolierstoffplatten getragen werden und mittels zusätzlicher Federn vorgespannt sind. Insgesamt besitzt diese Kontaktanordnung einen voluminösen Aufbau, wie er auf ein Miniaturrelais nicht übertragbar ist.

Brückenkontakte wurden vereinzelt auch bereits in kleinen Schwachstromrelais verwendet, um auch dort bei dem verhältnismäßig kleinen Ankerhub und dem damit verbundenen kleinen Kontaktabstand höhere Spannungen schalten zu können. Im Zuge der weiteren Miniaturisierung sollen jedoch die Magnetsysteme und die Ankerwege weiter verkleinert werden. Gleichzeitig wird jedoch die Forderung erhoben, solche kleinen Relais auch zum Schalten in Starkstromanlagen einzusetzen.

Aufgabe der Erfindung ist es, miniaturisierte Relais durch den Einsatz der im Prinzip bekannten Brückenkontaktanordnungen für den Einsatz in Starkstromanlagen geeignet zu machen. Insbesondere soll für solche Relais eine Kontaktanordnung geschaffen werden, die bei sehr geringem Kontaktabstand bzw. Ankerhub auch zum Schalten hoher Spannungen geeignet ist.

Diese Aufgabe wird erfindungsgemäß mit einer Kontaktanordnung der eingangs genannten Art dadurch gelöst, daß zumindest eines der feststehenden oder beweglichen Kontaktelemente als langgestrecktes Federelement in einem Relaisgehäuse eingespannt ist und neben seinem freien, kontaktgebenden Ende über eine gemeinsame Isolierstoffumhüllung ein Brückenkontaktelement trägt.

Durch die an sich bekannte Hintereinanderschaltung von mehreren Brückenkontakten ergibt sich gegenüber einem Einfachkontakt die Wirkungsweise eines mehrfachen, also mindestens dreifachen, Kontaktabstandes. Durch Hinzufügen eines oder mehrerer weiterer Kontaktbrücken in jeweils versetzt gegenüberstehender Anordnung läßt sich somit auch die Serienschaltung von vier oder mehr Kontaktabständen erreichen. Dabei wird durch die erfindungsgemäß vorgesehene Isolierstoffumhüllung eines oder mehrerer der Brückenkontaktelemente, die keinen eigenen Anschluß benötigen, eine Befestigung und Vorspannung ohne eigene Befestigungs- und Federmittel erreicht.

Die Verbindung zwischen dem tragenden Kontaktelement und dem getragenen Brückenkontaktelement kann über einen Torsionssteg erfolgen, so daß beim Schalten ein Toleranzausgleich und damit eine einwandfreie Kontaktgabe erzielt wird.

Die Erfindung wird nachfolgend an Ausführungsbeispielen anhand der Zeichnung näher erläutert. Es zeigt
Fig. 1 eine Kontaktanordnung mit zwei Kontaktbrücken und zwei Einzelkontaktelementen,
Fig. 2 eine Kontaktanordnung mit drei Kontaktbrücken und zwei Einzelkontaktelementen,
Fig. 3 und 4 eine gemeinsame Anordnung einer Kontaktbrücke mit einem Einzelkontakt in zwei Ansichten,
Fig. 5 ein Relais mit einem erfindungsgemäß gestalteten Umschaltkontakt.

Fig. 1 zeigt schematisch eine Kontaktanordnung mit einer feststehenden Kontaktbrücke 1 und einem daneben angeordneten Einzelkontaktelement 2, welche jeweils versetzt eine bewegliche Kontaktbrücke 3 und ein daneben angeordnetes bewegliches Einzelkontaktelement 4 aufweist. Die Einzelkontaktelemente 2 und 4 sind mit nicht dargestellten Anschlüssen versehen. Durch ein schematisch gezeigtes Betätigungsorgan 5 werden die beweglichen Kontaktelemente 3 und 4 gemeinsam betätigt, wodurch alle vier Kontaktelemente in Serie hintereinander schaltbar sind. Der Kontaktabstand a wird auf diese Weise dreimal hintereinander geschaltet, so daß sich zwischen den Anschluß-Kontaktelementen 2 und 4 die Wirkung eines Kontaktabstandes von (3 x a) ergibt.

Eine entsprechende Kontaktanordnung mit einem wirksamen Kontaktabstand von (4 x a) ist in Fig. 2 gezeigt. Hier ist zusätzlich zu den beiden Kontaktbrücken 1 und 3 sowie dem Einzelkontaktelement 2 eine weitere Kontaktbrücke 6 angeordnet, welcher zusätzlich das Einzelkontaktelement 7 gegenübersteht. Durch ein Betätigungsorgan 8 werden die beiden Kontaktbrücken 3 und 6 gemeinsam betätigt, wodurch wiederum alle Kontaktabstände hintereinander geschaltet werden.

Fig. 3 und 4 zeigen in zwei Ansichten eine konkrete Ausführungsform für ein kombiniertes Kontaktelement mit einem Einzelkontakt und einem daneben angeordneten Brückenkontakt. Das Kontaktelement 9 ist an seinem Ende 9a in nicht dargestellter Weise befestigt und trägt an seinem freien Ende 9b einen Kontaktniet 10. Über einen schmalen Steg 11 trägt das als Kontaktfeder ausgebildete Kontaktelement 9 ein zusätzliches Brükkenkontaktelement 12, dessen beide Kontaktniete 13 und 14 mit dem Kontaktniet 10 ausgerichtet in einer Reihe liegen. Das Brückenkontaktelement 12 ist durch teilweise Umspritzung mit Isolierstoff 15 an dem Torsionssteg 11 befestigt. Beim Schalten kann dieser Steg 11 zum Ausgleich tordiert werden, so daß stets eine einwandfreie Kontaktgabe aller drei Kontaktniete 10, 13 und 14 erreicht wird. Das Kontaktelement 9 zusammen mit dem Brückenkontaktelement 12 kann sowohl als feststehendes Kontaktelement als auch als bewegliches Kontaktelement verwendet werden. In letzterem Fall können am freien Ende zwei Betätigungslappen 16 und 17 angeformt sein, um den Angriff eines Ankers über einen Schieber zu ermöglichen.

Fig. 5 zeigt die Anwendung des Kontaktprinzips nach Fig. 1 auf einen Umschaltekontakt in einem Relais. Das Relaisgehäuse 21 enthält ein übliches Magnetsystem 22 mit einem nur andeutungsweise sichtbaren Anker 23. Dieser Anker betätigt eine Mittelkontaktfederanordnung, bestehend aus einem Einfachkontaktelement 24 und einem Brükkenkontaktelement 25, welche zwischen zwei feststehenden Kontaktelementpaaren 26, 29 umschaltbar ist. Diese feststehenden Kontaktelemente bestehen auf der Ruheseite aus einem Brückenkontaktelement 26 und einem Einfachkontaktelement 27 sowie auf der Arbeitsseite aus einem Einfachkontaktelement 28 und einem Brükkenkontaktelement 29. Die feststehenden Kontaktelemente 27 und 28, sowie das bewegliche Kontaktelement 24 sind jeweils mit einem Anschluß versehen. Dabei sind die Brückenkontaktelemente 26 und 29 in Führungsnuten 30 bzw. 31 des Spulenkörperflansches 32 verkrallend eingepreßt. Damit die Kontakte in gleicher Höhe zu liegen kommen, kann es zweckmäßig sein, auch die Kontaktelemente 27 und 28 in nicht näher dargestellter Weise in Führungsnuten des Spulenkörperflansches 32 einzupassen. Damit läßt sich der Justieraufwand vermindern.

Wie anhand der vorhergehenden Figuren erläutert, werden die beweglichen Kontaktelemente 24 und 25 gemeinsam betätigt, so daß auch hier wiederum der Kontaktabstand dreimal hintereinander geschaltet wird, wodurch die Schaltleistung des Relais gegenüber einem Einfachkontakt wie auch gegenüber einem herkömmlichen Brückenkontakt wesentlich erhöht werden kann. Durch dieses erfindungsgemäße Prinzip können also jeweils mehrfach die Kontaktabstände hintereinander geschaltet werden, ohne daß jeweils von jedem Kontaktelement Anschlüsse herausgeführt und schaltungstechnisch in Serie gelegt werden müssen.

## Patentansprüche

1. Kontaktanordnung für Relais mit einander gegenüberstehenden feststehenden und beweglichen Kontaktelementen (1, 2, 3, 4), wobei mindestens ein feststehendes Brückenkontaktelement (1; 26, 29) und mindestens ein weiteres feststehendes Kontaktelement (2; 27, 28) nebeneinander angeordnet sind und diesen mindestens ein bewegliches Brückenkontaktelement (3; 12; 25) und mindestens ein weiteres bewegliches Kontaktelement (4; 9; 24) derart versetzt gegenüberstehen, daß bei Betätigung die feststehenden und die beweglichen Kontaktelemente alle in Reihe schaltbar sind, dadurch gekennzeichnet, daß zumindest eines der feststehenden oder beweglichen Kontaktelemente (9) als langgestrecktes Federelement an einem Relaisteil (32) eingespannt ist und neben seinem freien, kontaktgebenden Ende (9b) mittels einer gemeinsamen Isolierstoffumhüllung (15) - von dem langgestreckten Federelement galvanisch getrennt - ein Brückenkontaktelement (12) trägt.

2. Kontaktanordnung nach Anspruch 1, dadurch gekennzeichnet, daß die Verbindung zwischen dem langgestreckten Federelement (9), der lsolierstoffumhüllung (15) und dem Brückenkontaktelement (12) einen Torsionssteg (11) aufweist.

3. Kontaktanordnung nach Anspruch 1 oder 2, dadurch gekennzeichnet, daß das langgestreckte Federelement (9) mit dem von ihm getragenen Brückenkontaktelement (12; 25) eine Mittelkontaktfederanordnung bildet, welche zwischen zwei einander gegenüberstehenden, in Führrungsnuten (30, 31) eines Spulenkörperflansches (32) eingepreßten Brückenkontaktelementen (26, 29) umschaltbar ist.

## Claims

1. Contact arrangement for a relay having fixed and moving contact members (1, 2, 3, 4) which are opposite to one another, at least one fixed bridge contact member (1; 26, 29) and at least one further fixed contact member (2; 27, 28) being arranged next to one another and at least one moving bridge contact member (3; 12; 25) and at least one further moving contact member (4; 9; 24) being opposite to these in such an offset manner that, on actuation, the fixed and the moving contact members can all be connected in series, characterized in that at least one of the fixed or moving contact members (9) is clamped at a relay part (32) as elongated spring element and carries next to its free contact-providing end (9b), electrically isolated from the elongated spring element by means of a common insulating material sheath (15), a bridge contact member (12).

2. Contact arrangement according to Claim 1, characterized in that the link between the elongated spring element (9), the insulating material sheath (15) and the bridge contact member (12) exhibits a torsion web (11).

3. Contact arrangement according to Claim 1 or 2, characterized in that the elongated spring element (9), together with the bridge contact member (12; 25) carried by it, forms a centre contact spring arrangement which can be switched between two bridge contact members (26, 29) which are opposite to one another and which are pressed into guide slots (30, 31) of a coil former'flange (32).

## Revendications

1. Dispositif de contact pour un relais comportant des éléments de contact (1, 2, 3, 4) fixes et des éléments de contact mobiles, disposés en vis-à-vis les uns des autres, au moins un élément de contact en pont fixe (1; 26, 29) et au moins un autre élément de contact fixe (2; 27; 28) étant disposés côte-à-côte, alors qu'en vis-à-vis de ces éléments de contact se trouvent disposés au moins un élément de contact en pont mobile (3; 12; 25) et au moins un autre élément de contact mobile (4; 29; 24), avec un décalage tel que, lors de l'actionnement, les éléments de contact fixes et les éléments de contact mobiles peuvent tous être branchés en série, caractérisé par le fait qu'au moins l'un des éléments de contact fixes ou mobiles (9) est fixé par serrage, sous la forme d'un élément de ressort allongé, sur une partie (32) du relais et porte, à côté de son extrémité libre (9b) d'établissement du contact, par l'intermédiaire d'une enveloppe commune en matériau isolant (15), un élément de contact en pont (12) séparé galva- niquement de l'élément de ressort allongé.

2. Dispositif de contact selon la revendication 1, caractérisé en ce que la liaison entre l'élément de ressort allongé (9), l'enveloppe en matériau isolant (15) et l'élément de contact en pont (12), comporte une barrette de torsion (11).

3. Dispositif de contact selon la revendication 1 ou 2, caractérisé en ce que l'élément de ressort allongé (9) forme, avec l'élément de contact en pont (12; 25), que cet élément porte, un dispositif à ressort de contact médian, qui peut être commuté entre deux éléments de contact en pont (26, 29) qui sont situés en vis-à-vis l'un de l'autre et sont insérés à force dans des rainures de guidage (30, 31) d'un flasque (32) d'un corps de bobine.
